# EUROPÄISCHE PATENTSCHRIFT

(11) **EP 3 262 242 B1**
(45) Veröffentlichungstag und Bekanntmachung des Hinweises auf die Patenterteilung: **20.11.2019**
(21) Anmeldenummer: 16707012.7
(22) Anmeldetag: 23.02.2016
(51) Int. Cl.: E03D 5/02

(54) **BELEUCHTETE BETÄTIGUNGSPLATTE**
ILLUMINATED ACTUATION PLATE
PLAQUE D'ACTIONNEMENT ÉCLAIRÉE

(30) Priorität: 23.02.2015 DE 102015102524
(43) Veröffentlichungstag der Anmeldung: 03.01.2018
(73) Patentinhaber: Villeroy & Boch AG, 66693 Mettlach (DE)
(72) Erfinder: KRÄMER, Jörg, 66663 Merzig (DE); CUGLIETTA, Michele, 66773 Schwalbach (DE)
(74) Vertreter: Kilchert, Jochen
(86) Internationale Anmeldenummer: PCT/EP2016/053719
(87) Internationale Veröffentlichungsnummer: WO 2016/135116

(56) Entgegenhaltungen:
- EP-A1- 2 497 868
- DE-A1-102006 040 423
- DE-U1-202008 005 518

## Beschreibung

Die Erfindung betrifft eine mechanisch betätigbare Betätigungsplatte für eine Sanitärinstallation nach dem Oberbegriff des Patentanspruchs 1.

Derartige gattungsgemässe Betätigungsplatten für Spülvorrichtungen mit einem Unterputzspülkasten mit Ventilen sind beispielsweise aus der DE 20 2008 005 518 U1 oder aus der DE 10 2006 040 423 A1 bekannt.

Gattungsgemäße Betätigungsplatten zum Auslösung und gegebenenfalls Stoppen eines Spülvorgangs werden üblicherweise an einer Revisionsöffnung, über welche ein Unterputzspülkasten zugänglich ist, befestigt, wobei der Spül- oder Spülstopp-Vorgang über einen Stangen- oder Hebelmechanismus, durch welchen ein Ventil des Unterputzspülkastens angesteuert wird, ausgelöst wird. Der Stangen- oder Hebelmechanismus wird hierbei durch in oder an der Betätigungsplatte angeordnete Druckknöpfe, Druckplatten oder Druckhebel bewirkt.

Ein Vorteil derartiger mechanisch betätigbarer Betätigungsplatten für Sanitärinstallationen besteht darin, dass diese einfach und kostengünstig herstellbar sind und zuverlässig funktionieren und im Falle einer eventuellen notwendigen Reparatur einfach ausgetauscht werden können. Ein Nachteil solcher Betätigungsplatten besteht jedoch darin, dass diese in aller Regel einen ästhetisch wenig ansprechenden Eindruck machen und es ferner, insbesondere unter schlechten Lichtverhältnissen häufig schwierig ist, die Betätigungsplatte und die darauf angeordneten Druckknöpfe oder Druckplatten für eine Bedienung, d. h. zum Auslösen des Spülvorgangs, zu lokalisieren.

Der Erfindung liegt die Aufgabe zu Grunde, diese vorgenannten Probleme zu lösen und eine mechanisch betätigbare Betätigungsplatte für eine Sanitärinstallation, wie beispielsweise eine Spülvorrichtung mit einem Unterputzspülkasten zur Verfügung zu stellen, die auch bei schlechten Lichtverhältnissen zuverlässig erkennbar und bedienbar ist und darüber hinaus einen optisch ansprechenden ästhetischen Eindruck vermittelt.

Diese Aufgabe wird durch eine Betätigungsplatte für eine Spülvorrichtung mit einem Unterputzspülkasten, mit den Merkmalen gemäß Patentanspruch 1 gelöst.

Insbesondere wird die Aufgabe durch eine Betätigungsplatte für eine Spülvorrichtung mit einem Unterputzspülkasten, gelöst, wobei die Betätigungsplatte eine Grundplatte aufweist, auf oder in welcher wenigstens ein Leuchtmittel angeordnet ist, wobei die Grundplatte und das wenigstens eine Leuchtmittel mit einer Abdeckung, insbesondere einer Abdeckplatte, überdeckt sind.

Ein wesentlicher Punkt der Erfindung besteht darin, dass die Betätigungsplatte aus einer sandwichartigen Einheit besteht, die eine Grundplatte, ein Leuchtmittel und eine Abdeckung aufweist, welche die Grundplatte und das Leuchtmittel überdeckt.

Die Grundplatte weist eine Vorrichtung auf mit welcher die Grundplatte an einem die Revisionsöffnung umgebenden Rahmen angebracht werden kann. Nach Wunsch kann ein solcher die Revisionsöffnung umgebender Rahmen auch als Teil oder Komponente der Grundplatte ausgebildet sein, der gegebenenfalls von der Grundplatte trennbar und wieder verbindbar ausgebildet ist.

Auf diese Weise kann die Grundplatte auf einfache und kostengünstige Weise an dem als Halterahmen ausgebildet Rahmen angebracht werden, der die Revisionsöffnung zum Unterputzspülkasten hin umgibt und begrenzt.

Ferner kann durch die Vorsehung einer Abdeckplatte, die nach Wunsch individuell gestaltbar ist, ein ästhetisch sehr ansprechendes Erscheinungsbild erzeugt werden. Die Abdeckplatte weist in den Bereichen jeweiliger in der Grundplatte vorgesehener Druckknöpfe oder Druckplatten entsprechend dieser Druckknöpfe oder Druckplatten gestaltete Segmente aufweist, die gegenüber der umgebenden Abdeckung, respektive Abdeckplatte, beweglich sind, so dass ein die Ventile des Unterputzspülkastens ansteuernder Stangen- oder Hebelmechanismus durch eine Betätigung der Segmente der Abdeckplatte auslösbar ist, wobei die Segmente der Abdeckplatte mit entsprechenden Druckknöpfen oder Druckplatten, die in der Grundplatte ausgebildet sind, in Wirkverbindung steht, so dass die Betätigungsplatte mechanisch betätigbar ist.

Ein weiteres wichtiges Merkmal der erfindungsgemäßen Betätigungsplatte besteht ferner darin, dass auf oder in der Grundplatte, unterhalb der Abdeckung, wenigstens ein Leuchtmittel angeordnet ist, das seitlich unter der Abdeckung hervor durch eine transluzente Dichtung zwischen Abdeckung und Grundplatte umfänglich eines Randes der Grundplatte strahlt und auf diese Weise eine Beleuchtung der Betätigungsplatte und/oder von der deren Umgebung bewirkt.

Bevorzugt ist das wenigstens eine Leuchtmittel in ein transluzentes Material, insbesondere in eine Schicht aus einem transluzenten Material, eingebettet, insbesondere eingegossen.

Gemäß einer vorteilhaften Ausführungsform der Erfindung umschließt das transluzente Material das wenigstens eine Leuchtmittel derart, dass zwischen der Abdeckplatte und dem Leuchtmittel transluzentes Material angeordnet ist. Vorzugsweise ist das transluzente Material ebenfalls seitlich des wenigstens einen Leuchtmittels, respektive im Falle einer Verwendung mehrerer Leuchtmittel, eines jeden gewünschten Leuchtmittels, angeordnet.

Durch diese konstruktive Maßnahme beim Aufbau, respektive der Konstruktion der erfindungsgemäßen Betätigungsplatte, ist es in vorteilhafter und einfacher Weise möglich, das von dem wenigstens einen Leuchtmittel abgestrahlte Licht, das durch das transluzente Material scheint, so zu streuen, dass das Licht des Leuchtmittels nicht als singuläre punktförmige Lichtquelle, oder im Falle der Verwendung eines stab- oder linienförmigen Leuchtmittels als sich von diesem Leuchtmittel erstreckender Lichtstrahl wahrgenommen wird, sondern als Flächenstrahlung, die einem vorgegebenen Muster, das durch eine Anordnung der jeweiligen Leuchtmittel vorgegeben ist, folgt. Somit ist es beispielsweise möglich, als Leuchtmittel eine oder mehrere LEDs zu verwenden, die einzeln oder als LED-Kette verwendet werden, wobei die einzelnen LEDs jede für sich nicht mehr als Einzellichtquelle erkennbar sind, sondern in Zusammenwirkung der LEDs mit dem transluzenten Material als Lichtband oder Lichtfläche wahrgenommen werden, die bzw. das je nach Wunsch eine einheitliche Helligkeit aufweist oder, je nach Schichtdicke und Art des eingesetzten transluzenten Materials, ein Lichtmuster mit ansteigender und abnehmender Helligkeit erzeugt.

Ein weiterer vorteilhafter Punkt der Erfindung besteht ferner darin, dass durch das transluzente Material eine von der Lichtquelle hervorgerufene Blendwirkung auf einfache, effektive und sehr ansprechende Art vermieden werden kann, da das transluzente Material das Licht der einzelnen Lichtquelle(n) wirkungsvoll und effektiv bricht, so dass eine Blendwirkung, wie sie bei einer Punktlichtquelle, bzw. einer Lichtquelle mit nicht gestreutem Licht leicht auftritt, vermieden werden kann.

Gemäß einer weiteren Ausführungsform der Erfindung können, wie vorerwähnt, auf und/oder in der Grundplatte mehrere Leuchtmittel, beispielsweise LEDs, vorhanden sein, die entweder in Serie oder parallel geschaltet sind. Auf diese Weise ist es möglich, die Betätigungsplatte allein durch die Verwendung von Licht kreativ und ästhetisch ansprechend zu gestalten, indem die LEDs in jeweils gewünschten Anordnungen an der Grundplatte platziert werden, wobei nach Wunsch auch weitere Gestaltungsmöglichkeiten, wie beispielsweise die Verwendung verschiedenfarbiger und/oder mehrfarbiger LEDs und/oder Abdeckplatten möglich sind.

Gemäß einer bevorzugten Ausführungsform der Erfindung sind die Leuchtmittel, d.h. bevorzugt LEDs, in regelmäßiger Anordnung und/oder im gleichmäßigen Abstand zu einem Rand der Betätigungsplatte angeordnet, so dass der Umriss der erfindungsgemäßen Betätigungsplatte erleuchtet ist und Licht nach Wunsch seitlich der Begrenzung der Betätigungsplatte abgestrahlt wird.

Gemäß einer weiteren besonders bevorzugten Ausführungsform der Erfindung weist die Abdeckung zumindest abschnittsweise, bevorzugt jedoch vollflächig, an ihrer einem Benutzer zugewandten Seite, eine spiegelnde Oberfläche auf.

Anhand dieses Merkmals kann das optisch ansprechende Erscheinungsbild der erfindungsgemäßen Betätigungsplatte in vorteilhafter Weise vielfältig und neuartig gestaltet werden, so dass auch dieses Merkmal der neuartigen erfindungsgemäßen Betätigungsplatte den ästhetischen Gesamteindruck von bislang verwendeten Betätigungsplatten nachhaltig verbessert.

Ein besonderer Effekt kann nach Wunsch beispielsweise auch dadurch erzielt werden, dass nicht die gesamte Abdeckung mit einer spiegelnden Oberfläche versehen ist, sondern nur bestimmte Bereiche, die sich flächen- oder bandförmig über die Oberfläche der Abdeckung erstrecken können.

Diesbezüglich sei darauf hingewiesen, dass die Abdeckung zumindest abschnittsweise ein transluzentes und/oder transparentes Material aufweisen kann oder vollständig aus einem solchen Material besteht. Als Materialien kommen hier beispielsweise transluzente oder transparente Kunststoffe, Glas oder Milchglas in Frage, wobei die damit hergestellten Flächen zumindest abschnittsweise beispielsweise geätzt, geschliffen oder poliert sein können, um auf diese Weise beispielsweise ein Logo oder eine Beschriftung in der Oberfläche der Abdeckplatte zu erzeugen. Eine solche Musterung kann erfindungsgemäß sowohl auf der einen jeweiligen Benutzer-zugewandten Oberfläche der Abdeckung oder, nach Wunsch im Sinne eines "Reverse-Drucks" auch auf der dem Leuchtmittel zugewandten Seite der Abdeckung angebracht sein kann, wodurch beispielsweise ein dreidimensionaler und/oder hologramm-artiger Eindruck erzeugt werden kann.

Gemäß einer weiteren Ausführungsform der Erfindung ist die Abdeckung auf ihrer dem Leuchtmittel zugewandten Seite zumindest abschnittsweise mit einem lichtdichten Material beschichtet, beispielsweise mit einer lichtdichten Farbe bedruckt. Auf diese Weise ist es einfach und vorteilhaft möglich, Lichtdurchtrittswege durch die Abdeckung hindurch zu definieren, so dass beispielsweise nur ein auf der Abdeckung angeordnetes Logo illuminiert ist oder nur die Ränder der Betätigungsplatte und/oder der Druckknöpfe oder Druckplatten erleuchtet sind, wobei erfindungsgemäß auch Bereiche in der Fläche der Abdeckung sowie deren Randbereiche als von außen sichtbar erleuchtet sein können.

Aufgrund der Möglichkeit, auf der Rückseite der Abdeckung ein lichtdichtes Material bzw. eine lichtdichte Farbe aufzudrucken, kann ferner der Eindruck einer hinterleuchteten Abdeckung erzeugt werden, nämlich dann, wenn als Lichtweg nur eine seitliche Abstrahlung aus der hinter der Abdeckung angeordneten Leuchtmittelebene heraus zugelassen wird, nämlich dann, wenn die gesamte dem Leuchtmittel zugewandte Fläche der Abdeckung mit einem lichtdichten Material beschichtet ist.

Dieser Effekt einer hinterleuchteten Abdeckung kann erfindungsgemäß auch dadurch erzeugt werden, dass die Abdeckung die Grundplatte flächenmäßig überragt, wobei die Abdeckung zu diesem Zweck die Grundplatte entweder nur auf einer Seite oder auf zwei Seiten, nach Wunsch aber auch auf drei oder auf allen Seiten oder, im Falle einer beispielsweise runden Betätigungsplatte auch umlaufend überragt, wobei die Abdeckung in diesem Fall die Grundplatte zur jeweiligen Seite um einen Bereich von 1 mm bis 40 mm, bevorzugt um einen Bereich von 3 mm bis 15 mm, besonders bevorzugt um einen Bereich von 5 mm bis 10 mm überragt.

Falls die Abdeckung in einem solchen Fall über der Grundplatte vollflächig oder zusätzlich im Bereich der jeweiligen Überragung(en) mit einem lichtdichten Material beschichtet ist, kann das Licht der Leuchtmittel in den beschichteten Bereichen nur zur Seite der Grundplatte abgestrahlt werden, so dass der Eindruck einer indirekten Beleuchtung entsteht.

Das lichtdichte Material kann unterschiedliche Farben aufweisen, so dass sich durch Reflexionen an dem lichtdichten Material unterschiedliche Farbeindrücke erzeugen lassen; ebenso ist es erfindungsgemäß möglich, ein weißes lichtdichtes Material zu verwenden, um eine hohe rückwärts gerichtete Reflexion zu erzeugen, so dass auf diese Weise eine helle Bestrahlung einer seitlich der Betätigungsplatte vorhandenen Wand, beispielsweise Fliesenwand, stattfindet.

Des Weiteren kann die Abdeckung auch eine mit der Grundplatte identische Flächenerstreckung aufweisen. Dies ist beispielsweise dann vorteilhaft, wenn die erfindungsgemäße Betätigungsplatte in einem umlaufenden Rahmen angeordnet ist. Ein solcher Rahmen, der die Grundplatte, die transluzente Schicht und die Abdeckung an den Seiten der Betätigungsplatte teilweise oder vollständig umgreift, kann aus einem transluzenten Material hergestellt sein, so dass das von der transluzenten Schicht ausgehende Licht durch den transluzenten Rahmen nach außen fällt.

Die Verwendung eines solchen Rahmens bietet den Vorteil, dass dieser die Grundplatte, die transluzente Schicht und die Abdeckung umschließt, und auf diese Weise ein eventuelles Eindringen von Feuchtigkeit oder Schmutz zwischen die Grundplatte, die transluzente Schicht und die Abdeckung verhindert.

Zusammenfassend besteht die Erfindung somit darin, zwischen Abdeckung und Grundplatte umfänglich des Randes der Grundplatte eine transluzente Dichtung anzuordnen. Auf diese Weise kann ebenso effektiv verhindert werden, dass Feuchtigkeit oder Schmutzpartikel zwischen Grundplatte, transluzenter Schicht und Abdeckung eindringen können. Diese Dichtung kann, wie vorerwähnt, ebenso wie ein Rahmen, transluzent ausgebildet sein, so dass Licht durch diese Dichtung ebenso wie durch einen transluzenten Rahmen hindurchtreten kann.

Des Weiteren ist es erfindungsgemäß möglich, dass die transluzente Schicht zumindest an wenigstens einer Seite der Grundplatte, bevorzugt umfänglich der Grundplatte, durch einen transluzenten Steg oder Rahmen begrenzt ist. Es sei diesbezüglich darauf hingewiesen, dass die erfindungsgemäße Betätigungsplatte hinsichtlich ihrer Außenkontur einheitlich gestaltet sein kann; es liegt jedoch auch im Umfang der Erfindung, dass eine Lichtabstrahlung an der Betätigungsplatte nur in eine oder in zweiseitige Richtungen, beispielsweise entgegengesetzte Richtungen vorgesehen ist; ebenso ist es möglich, eine Seite der erfindungsgemäßen Betätigungsplatte opak auszubilden, so dass an dieser opaken Seite der Betätigungsplatte kein Licht nach außen dringt. Darüber hinaus ist es möglich, dass eine seitliche Lichtabstrahlung durch an dem Steg oder Rahmen angeordnete musterförmige transluzente Bereiche stattfindet, so dass beispielsweise der Eindruck entsteht, dass zur jeweiligen Seite einzelne Lichtstrahlen hinter der Abdeckung aus der Betätigungsplatte hervortreten.

Des Weiteren sei darauf hingewiesen, dass ein die Grundplatte umlaufender transluzenter Steg oder Rahmen eine Doppelfunktion aufweisen kann, nämlich zum einen die Funktion eines Lichtweges und der Steg oder Rahmen darüber hinaus auch als Dichtung dient, die, entsprechend vorstehender Ausführungen, ein Eindringen von Feuchtigkeit oder Schmutz zwischen die Abdeckung, die transluzente Schicht und die Grundplatte verhindert.

Zu diesem Zweck kann die Abdeckung mit der Grundplatte und/oder dem wenigstens einen Leuchtmittel und/oder dem transluzenten Material verklebt sein.

Weitere Ausführungsformen der Erfindung ergeben sich aus den Unteransprüchen.

Nachfolgend wird die Erfindung anhand von Ausführungsbeispielen beschrieben, die anhand der Abbildungen näher erläutert werden. Hierbei zeigen:
- Fig. 1: eine schematische Darstellung einer erfindungsgemäßen Betätigungsplatte in Frontalansicht; und
- Fig. 2: eine schematische Darstellung einer erfindungsgemäßen Betätigungsplatte in Teil-Schnittansicht.

In der nachfolgenden Beschreibung werden für gleiche und gleich wirkende Teile dieselben Bezugsziffern verwendet.

Fig. 1 zeigt eine Betätigungsplatte 10 mit Abdeckungen 40, die auf der Grundplatte (nicht gezeigt) sowie auf jeweiligen in der Grundplatte angeordneten Druckplatten (nicht gezeigt) angeordnet ist. Die jeweiligen Druckplatten sind hierbei einzeln und unabhängig voneinander betätigbar und so an der Betätigungsplatte angeordnet, dass durch das Betätigen jeweils einer Druckplatte ein Stangen- oder Hebelmechanismus zum Betätigen eines Ventils eines Unterputzspülkastens betätigt wird.

Fig. 2 zeigt eine schematische Darstellung einer Schnittansicht der erfindungsgemäßen Betätigungsplatte 10. Gemäß Fig. 2 sind auf einer Grundplatte 20 Leuchtmittel 30 in Form von LEDs in einem Abstand zueinander angeordnet sind. Die Leuchtmittel 30 sind in ein transluzentes Material 60 eingegossen und von diesem bedeckt sowie seitlich umgeben. Über der aus Leuchtmitteln 30 und transluzentem Material 60 definierten "Leuchtebene" ist eine Abdeckung 40 in Form einer außen verspiegelten Glasplatte angeordnet, die auf ihrer den Leuchtmitteln 30 zugewandten Seite mit einer lichtdichten schwarzen Farbe beschichtet ist.

Diesbezüglich sei erwähnt, dass die lichtdichte Beschichtung auf der dem Leuchtmittel 30 zugewandten Seite der Abdeckung 40 zweischichtig sein kann. So ist es erfindungsgemäß möglich, eine der Abdeckung 40 zugewandte schwarze Beschichtung an der rückseitigen Fläche der Abdeckung 40 vorzusehen, um auf der einem Benutzer zugewandten Seite der Abdeckung 40 einen spiegelnden Effekt hervorzurufen, während die schwarze Beschichtung ihrerseits in Richtung Leuchtmittel 30 mit einer weißen Beschichtung überdeckt ist, die eine erhöhte Reflexion des von den Leuchtmitteln 30 abgestrahlten Lichts bewirkt und zu einer höheren Lichtemission zur Seite der Betätigungsplatte 10 beiträgt.

Gemäß Fig. 2 überragt die Abdeckung 40 die Grundplatte 20 zur Seite hin um 8 mm, wobei im Bereich der Überragung ein transluzenter Steg 90 so an der Abdeckung 40 angeordnet ist, dass der transluzente Steg 90 die Leuchtmittelebene seitlich überdeckt und begrenzt und ferner, die Leuchtmittelebene übergreifend, mit der Grundplatte 20 verbunden ist. Der transluzente Steg ist am Rand 70 der Betätigungsplatte 10 bündig mit der Abdeckung 40 ausgebildet und ermöglicht ein seitliches Abstrahlen von Licht, das von den Leuchtmitteln 30 emittiert wird.

Erfindungsgemäss ist benachbart zu dem transluzenten Steg 90 zwischen der Abdeckung 40 und der Grundplatte 20 eine Dichtung 80 vorgesehen, die ebenfalls aus einem transluzenten Material besteht und sicherstellt, dass zwischen Grundplatte, transluzenter Schicht und Abdeckung keine Feuchtigkeit oder Schmutzpartikel eindringen können. Nach Wunsch kann der transluzente Steg 90 selbst als Dichtung ausgebildet und dicht mit Abdeckung 40 und Grundplatte 20 verbunden sein. In diesem Fall kann auf die Verwendung der inneren Dichtung 80 verzichtet werden.

Die Betätigungsplatte kann dabei mechanisch betätigbar sein, wobei die Betätigungsplatte zumindest einen, vorzugsweise zwei Druckknöpfe oder Druckplatten (50) aufweist.

### Bezugszeichenliste

- 10: Betätigungsplatte
- 20: Grundplatte
- 30: Leuchtmittel
- 40: Abdeckung
- 50: Druckplatte
- 60: transluzentes Material
- 70: Rand
- 80: Dichtung
- 90: transluzenter Steg

## Patentansprüche

1. Mechanisch betätigbare Betätigungsplatte (10) für eine Spülvorrichtung mit einem Unterputzspülkasten mit Ventilen, wobei
- die Betätigungsplatte (10) eine Grundplatte (20) aufweist, auf oder in welcher wenigstens ein Leuchtmittel (30) angeordnet ist,
- die Grundplatte (20) und das wenigstens eine Leuchtmittel (30) mit einer Abdeckung (40) in Form einer Abdeckplatte überdeckt sind,
- in der Grundplatte (20) Druckknöpfe oder Druckplatten (50) angeordnet sind und die Abdeckplatte in Bereichen jeweiliger in der Grundplatte (20) vorgesehener Druckknöpfe oder Druckplatten (50) entsprechend dieser Druckknöpfe oder Druckplatten (50) gestaltete Segmente aufweist, die gegenüber der umgebenden Abdeckung (40) beweglich sind, so dass ein die Ventile des Unterputzspülkastens ansteuernder Stangen- oder Hebelmechanismus durch eine Betätigung der Segmente der Abdeckplatte auslösbar ist, wobei die Segmente der Abdeckplatte mit entsprechenden Druckknöpfen oder Druckplatten (50), die in der Grundplatte (20) ausgebildet sind, in Wirkverbindung stehen,
**dadurch gekennzeichnet, dass**
- zwischen der Abdeckung (40) und der Grundplatte (20) umfänglich eines Randes der Grundplatte (20) eine transluzente Dichtung (80) angeordnet ist.

2. Betätigungsplatte nach einem der vorhergehenden Ansprüche,
**dadurch gekennzeichnet, dass**
das wenigstens eine Leuchtmittel (30) in ein transluzentes Material (60) eingebettet, insbesondere eingegossen, ist.

3. Betätigungsplatte nach Anspruch 2,
**dadurch gekennzeichnet, dass**
das transluzente Material (60) eine transluzente Schicht ist.

4. Betätigungsplatte nach einem der vorhergehenden Ansprüche,
**dadurch gekennzeichnet, dass**
das wenigstens eine Leuchtmittel (30) eine LED ist.

5. Betätigungsplatte nach einem der vorhergehenden Ansprüche,
**dadurch gekennzeichnet, dass**
mehrere Leuchtmittel (30), beispielsweise LEDs, in regelmäßiger Anordnung und/oder im gleichmäßigen Abstand zu einem Rand (70) der Betätigungsplatte (10) angeordnet sind.

6. Betätigungsplatte nach einem der vorhergehenden Ansprüche,
**dadurch gekennzeichnet, dass**
die Abdeckung (40) zumindest abschnittsweise eine spiegelnde Oberfläche aufweist.

7. Betätigungsplatte nach Anspruch 6,
**dadurch gekennzeichnet, dass**
die Abdeckung (40) vollflächig eine spiegelnde Oberfläche aufweist.

8. Betätigungsplatte nach einem der vorhergehenden Ansprüche,
**dadurch gekennzeichnet, dass**
die Abdeckung (40) zumindest abschnittsweise ein transluzentes und/oder transparentes Material (60), wie beispielsweise einen transluzenten oder transparenten Kunststoff, Glas oder Milchglas, aufweist oder vollständig aus einem solchen Material besteht, wobei die Abdeckung (40) auf ihrer dem Leuchtmittel (30) zugewandten Seite gegebenenfalls zumindest abschnittsweise mit einem lichtdichten Material beschichtet, beispielsweise mit einer lichtdichten Farbe bedruckt, ist.

9. Betätigungsplatte nach einem der vorhergehenden Ansprüche,
**dadurch gekennzeichnet, dass**
die Abdeckung (40) eine mit der Grundplatte (20) identische Flächenerstreckung hat oder die Grundplatte (20) auf zumindest einer Seite, bevorzugt umlaufend, um einen Bereich von 1 mm bis 40 mm, bevorzugt um einen Bereich von 3 mm bis 15 mm und besonders bevorzugt um einen Bereich von 5 mm bis 10 mm, überragt.

10. Betätigungsplatte nach einem der vorhergehenden Ansprüche,
**dadurch gekennzeichnet, dass**
ein die Grundplatte (20) umlaufender transluzenter Steg (90) oder Rahmen einen Lichtweg bildet und der Steg (90) oder Rahmen als Dichtung (80) ausgebildet ist.

11. Betätigungsplatte nach einem der vorhergehenden Ansprüche 3 bis 10,
**dadurch gekennzeichnet, dass**
die transluzente Schicht zumindest an wenigstens einer Seite der Grundplatte (20), bevorzugt umfänglich der Grundplatte (20), durch einen transluzenten Steg (90) oder Rahmen begrenzt ist.

12. Betätigungsplatte nach Anspruch 11,
**dadurch gekennzeichnet, dass**
die Grundplatte (20), die transluzente Schicht und die Abdeckung (40) in einem transluzenten Rahmen angeordnet sind.

13. Betätigungsplatte nach einem der vorhergehenden Ansprüche,
**dadurch gekennzeichnet, dass**
die Abdeckung (40) mit der Grundplatte (20) und/oder dem wenigstens einen Leuchtmittel (30) und/oder dem transluzenten Material (60) verklebt ist.

## Claims

1. A mechanically actuatable actuation plate (10) for a flushing device comprising a concealed flushing cistern with valves, wherein
- the actuation plate (10) has a base plate (20), on or in which at least one light source (30) is arranged,
- the base plate (20) and the at least one light source (30) are covered with a cover (40) in the form of a cover plate,
- push-buttons or push-plates (50) are arranged in the base plate (20) and the cover plate has segments in the regions of the respective push-buttons or push-plates (50) provided in the base plate (20), wherein said segments are designed so as to correspond to these push-buttons or push-plates (50) and can be moved relative to the surrounding cover (40) such that a rod or lever mechanism, which controls the valves of the concealed flushing cistern, can be triggered by actuating the segments of the cover plate, and wherein the segments of the cover plate are functionally connected to the corresponding push-buttons or push-plates (50) formed in the base plate (20),
**characterized in that**
- a translucent seal (80) is arranged between the cover (40) and the base plate (20) over the circumference of an edge of the base plate (20).

2. The actuation plate according to one of the preceding claims,
**characterized in that**
the at least one light source (30) is embedded in a translucent material (60), particularly cast integrally therein.

3. The actuation plate according to claim 2,
**characterized in that**
the translucent material (60) is a translucent layer.

4. The actuation plate according to one of the preceding claims,
**characterized in that**
the at least one light source (30) is an LED.

5. The actuation plate according to one of the preceding claims,
**characterized in that**
multiple light sources (30) such as LEDs are arranged in a regular arrangement and/or at uniform distances from an edge (70) of the actuation plate (10).

6. The actuation plate according to one of the preceding claims,
**characterized in that**
at least sections of the cover (40) have a specular surface.

7. The actuation plate according to claim 6,
**characterized in that**
the entire surface of the cover (40) is a specular surface.

8. The actuation plate according to one of the preceding claims,
**characterized in that**
at least sections of the cover (40) comprise or consist entirely of a translucent and/or transparent material (60), for example a translucent or transparent plastic, glass or milk glass, wherein the cover (40) is optionally at least in sections coated with a light-proof material, for example printed with a light-proof ink, on its side facing the light source (30).

9. The actuation plate according to one of the preceding claims,
**characterized in that**
the cover (40) has a surface area that is identical to the surface area of the base plate (20) or protrudes over the base plate (20) on at least one side, preferably peripherally, by 1 mm to 40 mm, particularly by 3 mm to 15 mm, especially by 5 mm to 10 mm.

10. The actuation plate according to one of the preceding claims,
**characterized in that**
a translucent web (90) or frame extending peripherally around the base plate (20) forms a light path and the web (90) or frame is realized in the form of a seal (80) .

11. The actuation plate according to one of preceding claims 3 to 10,
**characterized in that**
the translucent layer is bounded by a translucent web (90) or frame on at least one side of the base plate (20), preferably over the circumference of the base plate (20).

12. The actuation plate according to claim 11,
**characterized in that**
the base plate (20), the translucent layer and the cover (40) are arranged in a translucent frame.

13. The actuation plate according to one of the preceding claims,
**characterized in that**
the cover (40) is bonded to the base plate (20) and/or the at least one light source (30) and/or the translucent material (60).

## Revendications

1. Plaque d'actionnement pouvant être actionnée mécaniquement (10) pour un dispositif de chasse avec un réservoir de chasse encastré avec soupapes, sachant que
- la plaque d'actionnement (10) comporte une plaque de base (20) sur laquelle ou dans laquelle est disposé au moins un moyen d'éclairage (30),
- la plaque de base (20) et au moins un moyen d'éclairage (30) sont recouverts d'une couverture (40) sous la forme d'une plaque de couverture,
- des boutons-pression ou plaques de pression (50) sont disposés dans la plaque de base (20) et la plaque de couverture comporte des segments configurés selon ces boutons-pression ou plaques de pression (50) dans les zones des boutons-pression ou plaques de pression (50) respectifs prévus dans la plaque de base (20), qui peuvent être mobiles par rapport à la couverture d'entourage (40) de telle manière qu'un mécanisme à barre ou levier commandant les soupapes du réservoir de chasse encastré peut être déclenché par un actionnement des segments de la plaque de couverture, sachant que les segments de la plaque de couverture se trouvent en liaison fonctionnelle avec les boutons-pression ou plaques de pression correspondants (50), qui sont constitués dans la plaque de base (20), **caractérisée en ce qu'**
- un joint d'étanchéité translucide (80) est disposé entre la couverture (40) et la plaque de base (20) sur la circonférence d'un bord de la plaque de base (20).

2. Plaque d'actionnement selon l'une quelconque des revendications précédentes,
**caractérisée en ce qu'**
au moins un moyen d'éclairage (30) dans un matériau translucide (60) est encastré, notamment moulé.

3. Plaque d'actionnement selon la revendication 2,
**caractérisée en ce que**
le matériau translucide (60) est une couche translucide.

4. Plaque d'actionnement selon l'une quelconque des revendications précédentes,
**caractérisée en ce qu'**
au moins un moyen d'éclairage (30) est une DEL (diode électroluminescente).

5. Plaque d'actionnement selon l'une quelconque des revendications précédentes,
**caractérisée en ce que**
plusieurs moyens d'éclairage (30), par exemple des DEL, sont disposés dans un ordre régulier et/ou à une distance uniforme par rapport au bord (70) de la plaque d'actionnement (10).

6. Plaque d'actionnement selon l'une quelconque des revendications précédentes,
**caractérisée en ce que**
la couverture (40) comporte au moins par section une surface réfléchissante.

7. Plaque d'actionnement selon la revendication 6,
**caractérisée en ce que**
la couverture (40) comporte une surface réfléchissante sur toute la surface.

8. Plaque d'actionnement selon l'une quelconque des revendications précédentes,
**caractérisée en ce que**
la couverture (40) comporte au moins par section un matériau translucide et/ou transparent (60), comme par exemple une matière plastique translucide ou transparente, du verre ou verre laiteux ou est composée complètement d'un matériau de ce type, sachant que la couverture (40) est revêtue sur le côté tourné vers le moyen d'éclairage (30) le cas échéant au moins par section d'un matériau opaque, par exemple imprimé d'une peinture opaque.

9. Plaque d'actionnement selon l'une quelconque des revendications précédentes,
**caractérisée en ce que**
la couverture (40) a une extension de surface identique à la plaque de base (20) ou la plaque de base (20) fait saillie sur au moins un côté, de préférence de façon périphérique, d'une zone de 1 mm à 40 mm, de préférence d'une zone de 3 mm à 15 mm et particulièrement de préférence d'une zone de 5 mm à 10 mm.

10. Plaque d'actionnement selon l'une quelconque des revendications précédentes,
**caractérisée en ce qu'**
une nervure (90) ou cadre translucide entourant la plaque de base (20) forme une trajectoire de lumière et la nervure (90) ou le cadre est constitué sous la forme d'un joint d'étanchéité (80).

11. Plaque d'actionnement selon l'une quelconque des revendications précédentes 3 à 10,
**caractérisée en ce que**
la couche translucide est limitée au moins d'un côté de la plaque de base (20), de préférence sur la circonférence de la plaque de base (20), par une nervure ou cadre translucide (90).

12. Plaque d'actionnement selon la revendication 11,
**caractérisée en ce que**
la plaque de base (20), la couche translucide et la couverture (40) sont disposées dans un cadre translucide.

13. Plaque d'actionnement selon l'une quelconque des revendications précédentes,
**caractérisée en ce que**
la couverture (40) est collée avec la plaque de base (20) et/ou au moins un moyen d'éclairage (30) et/ou le matériau translucide (60).
